# FASCICULE DE BREVET EUROPEEN

(11) **EP 1 346 946 B1**
(45) Date de publication et mention de la délivrance du brevet: **18.01.2006**
(21) Numéro de dépôt: 03356049.1
(22) Date de dépôt: 18.03.2003
(51) Int. Cl.: B67D 5/37, B60K 15/04, F17C 5/02

(54) **Pistolet à fonctionnement sécurisé et installation de remplissage comprenant un tel pistolet**
Zapfpistole mit einer sicheren Arbeitsweise und Betankungsanlage mit einer derartigen Zapfpistole
Secure operation filling nozzle and filling installation including such a filling nozzle

(30) Priorité: 19.03.2002 FR 0203388
(43) Date de publication de la demande: 24.09.2003
(73) Titulaire: STÄUBLI FAVERGES, 74210 Faverges (FR)
(72) Inventeur: Lacroix, Jean-Jacques, 74330 Lovagny (FR); Ravaz, Maurice, 74210 Faverges (FR)
(74) Mandataire: Myon, Gérard Jean-Pierre

(56) Documents cités:
- EP-A- 0 286 353
- GB-A- 1 210 922
- US-A- 3 982 571
- US-A- 4 153 085
- US-A- 5 421 382
- US-A- 5 904 302

## Description

L'invention a trait à un pistolet de remplissage d'un contenant avec un fluide sous pression. L'invention a également trait à une installation de remplissage d'un réservoir d'un véhicule automobile en gaz pur liquéfié dans laquelle est utilisé un tel pistolet.

Il est connu, par exemple de US-A-5,904,302, selon le préambule de la revendication 1, d'utiliser un système à baïonnette pour assurer la fixation d'un embout de remplissage de kérosène sur un aéronef. En fonction du verrouillage, un levier peut bloquer un clapet situé dans cet embout. Le verrouillage à baïonnette est délicat à mettre en oeuvre et l'utilisation de ce système complexe est, en pratique, réservée aux spécialistes travaillant dans les zones aéroportuaires.

Dans le domaine de la distribution de gaz de pétrole liquéfié (GPL) comme carburant pour véhicule automobile, il est connu que des précautions sérieuses doivent être prises pour éviter que du gaz ne se répande dans l'atmosphère ambiante. Il est en particulier impératif qu'une connexion étanche soit réalisée entre le dispositif de distribution, ou pompe, et le réservoir du véhicule. Dans les dispositifs connus, l'utilisateur doit disposer un embout d'extrémité d'un tuyau souple sur un embout situé sur le véhicule puis activer une manette de verrouillage de ces embouts. L'utilisateur doit alors retourner vers la pompe pour commander une électrovanne permettant d'alimenter le tuyau souple en gaz sous pression. Ces manoeuvres connues ne sont pas commodes et peuvent dérouter un utilisateur non averti.

En outre, dans les dispositifs connus, le verrouillage de l'extrémité du tuyau souple sur l'embout du véhicule est généralement réalisé grâce à un système à griffes complexe et, par conséquent, peu fiable. Un tel système à griffes peut être mal engagé sur l'embout du véhicule, d'où un risque de branchement désaxé pouvant conduire à des fuites de gaz.

Les dispositifs utilisés dans le domaine du remplissage des réservoirs de véhicules automobiles en GPL doivent en outre être compatibles avec les embouts normalisés montés sur les véhicules.

C'est à ces limitations qu'entend plus particulièrement répondre l'invention en proposant un pistolet de remplissage d'un contenant, tout particulièrement adapté à la distribution de GPL, qui permet de délivrer un fluide de façon étanche, alors qu'il assure qu'aucun fluide n'est répandu dans l'atmosphère tant que le pistolet n'est pas connecté à l'embout avec lequel il doit coopérer, même si l'utilisateur exerce un effort sur la gâchette.

Un autre objet de l'invention est de proposer un pistolet tel que les rejets de fluide lors de sa déconnexion par rapport à l'embout sont minimisés.

Dans cet esprit, l'invention concerne un pistolet de remplissage d'un contenant avec un fluide sous pression, ce pistolet étant pourvu d'un moyen d'accrochage sur un embout raccordé sur le contenant, d'un clapet commandé, apte à obturer sélectivement un conduit d'écoulement du fluide, et d'un capteur de détection de l'accrochage du pistolet sur un embout, ce capteur étant apte, en fonction de cet accrochage, à rendre active une liaison cinématique entre un organe de commande et le clapet, cette liaison permettant, en configuration active, de déplacer le clapet d'une position où il obture le conduit vers une position où il laisse libre un passage pour le fluide dans ce conduit, alors que, en configuration non active de la liaison, le clapet ne peut pas être actionné au moyen de l'organe précité. La liaison cinématique comprend un levier, articulé sur le clapet, entre une première position où il n'est pas déplaçable par l'organe de commande et une seconde position où il peut être déplacé par cet organe en entraînant le clapet, le capteur étant apte à déplacer le levier de sa première vers sa seconde position. L'organe de commande est une gâchette articulée sur le pistolet et pourvue d'au moins une découpe, entaille ou gorge dont le profil forme une première partie qui permet de recevoir un élément solidaire du levier sans interaction notable entre le levier et la gâchette. La découpe, gorge ou entaille comprend également une seconde partie qui a une géométrie différente de la première partie et la prolonge, l'élément solidaire du levier étant apte à coulisser selon le profil de la première partie de la découpe, gorge ou entaille, lorsque le levier est dans sa première position, et à coopérer avec le profil de la seconde partie, lorsque le levier est dans sa seconde position, de telle sorte qu'il permet la transmission d'un effort entre la gâchette et le levier.

Grâce à l'invention, la liaison cinématique entre la gâchette de commande et le clapet ne permet pas de rendre passant le pistolet tant que celui-ci n'est pas accroché sur un embout. L'accrochage est détecté grâce au levier qui est solidaire d'un élément permettant de faire passer la gâchette d'une configuration où elle est « folle » à une configuration où elle est « active ». Dans la configuration folle, l'élément précité coopère avec le profil dans sa première partie, alors qu'il coopère avec le profil dans sa seconde partie lorsque la gâchette est en configuration active.

Selon des aspects avantageux mais non obligatoires de l'invention, un pistolet peut incorporer une ou plusieurs des caractéristiques mentionnées dans les revendications dépendantes.

L'invention concerne également une installation de remplissage d'un réservoir d'un véhicule automobile en gaz pur liquéfié qui comprend un pistolet tel que précédemment décrit et envisagé ci-après.

L'invention sera mieux comprise et d'autres avantages de celle-ci apparaîtront plus clairement à la lumière de la description qui va suivre d'un mode de réalisation d'un pistolet et d'une installation conformes à son principe, donnée uniquement à titre d'exemple et faite en référence aux dessins annexés dans lesquels:
- La figure 1 est une représentation schématique de principe d'une installation conforme à l'invention dont le pistolet et l'embout avec lequel il coopère sont représentés en coupe longitudinale ;
- La figure 2 est une vue à plus petite échelle du pistolet et de l'embout de la figure 1, lors de l'accrochage du pistolet sur l'embout ;
- La figure 3 est une vue analogue à la figure 3, lorsque le pistolet est accroché sur l'embout ;
- La figure 4 est une vue en perspective de l'embout et des éléments internes du pistolet dans la configuration de la figure 3 ;
- La figure 5 est une vue analogue à la figure 2 et à l'échelle de la figure 1, lorsque la gâchette du pistolet est commandée pour que s'écoule du fluide et
- La figure 6 est une vue du type de la figure 4, lorsque le pistolet est dans la configuration de la figure 5.

Le pistolet 1 représenté sur les figures est raccordé sur l'extrémité aval d'un tuyau souple 2 dont l'extrémité amont est raccordée à une pompe 3 de distribution de gaz pur liquéfié.

Le pistolet 1 est destiné à coopérer avec des embouts tels que l'embout 4 représenté sur les figures qui est monté sur un véhicule automobile 5 et qui est relié, par un conduit 6 intégré au véhicule 5, à un réservoir 7 de gaz liquéfié.

L'embout 4 est équipé d'un clapet 8 chargé élastiquement par un ressort 9 en direction d'une partie 10 de l'embout 4 formant siège.

Sur sa surface périphérique externe, l'embout 4 est pourvu d'une gorge 11 de forme évasée ainsi que d'un renfoncement 12 séparé de la gorge 11 par une collerette 13.

Le pistolet 1 comprend un corps 20 à l'intérieur duquel est logé un tuyau 21 raccordé à un coude 22 dont le débouché en forme de convergent 22a communique avec un volume 23 de réception de l'embout 4 dans le corps 20. Le volume 23 a une forme adaptée à la forme extérieure de l'embout 4 et est équipé d'un joint torique 24 d'appui d'un chanfrein d'extrémité 14 de l'embout 4. Autour du volume 23, le pistolet 1 est équipé d'une bague 25 de retenue de l'embout 4 dans le volume 23. Cette bague 25 est chargée élastiquement par un ressort 26 exerçant sur celle-ci un effort F₁ perpendiculaire à un axe X-X' longitudinal de l'embout 4 et du volume 23 lorsque ceux-ci sont en regard ou engagés l'un de l'autre, comme représenté sur les figures.

Lorsque le pistolet 1 est déplacé vers l'embout 4 dans le sens des flèches F₂ aux figures 1 à 3, la collerette 13 repousse la bague 25 à l'encontre de l'effort F₁, comme représenté à la figure 2, puis la bague 25 s'engage dans la gorge 13, sous l'effet de l'effort F₁, comme représenté à la figure 3.

Les éléments 25 et 26 constituent donc des moyens d'accrochage du pistolet 1 sur l'embout 4.

Une tige 30 est montée, avec possibilité de coulissement parallèlement à l'axe X-X', dans un logement 31 ménagé dans le corps 20. Cette tige 30 comporte un nez 32 destiné à venir en engagement dans le renfoncement 12 de l'embout 4. Cette tige comporte également une encoche 33 de réception partielle d'une partie 25a de la bague 25 opposée à une partie 25b sur laquelle est exercé l'effort F₁.

Au niveau de son extrémité 34 opposée aux parties 32 et 33, la tige 30 est articulée, autour d'un axe géométrique Y-Y', sur un basculeur 40 formé de deux plaques 41 et 42 montées en chape autour de l'extrémité 34 et articulées sur le corps 20 autour d'un axe géométrique Y₁₋Y'₁ perpendiculaire à l'axe X-X', cet axe étant matérialisé par un pion 43 traversant les plaques 41 et 42. Chacune des plaques 41 et 42 est pourvue d'un talon 44, respectivement 45, de forme globalement parallélépipédique.

Un clapet 50 est monté dans le coude 22 et vient en appui, sous l'effet d'un effort élastique exercé par un ressort 29, contre le convergent 22a formant la partie aval du coude 22.

Le clapet 50 se prolonge par une tige 51 articulée autour d'un axe Y₂-Y'₂ avec un levier 60 formé de deux plaques 61 et 62 prenant en chape l'extrémité 52 de la tige 51. Les axes Y₁-Y'₁ et Y₂-Y'₂ sont parallèles.

Les plaques 61 et 62 ont une géométrie telle qu'elles viennent respectivement en regard des talons 44 et 45.

Les plaques 41 et 61 ont été ajoutées aux figures 2, 3 et 5 pour la clarté du dessin.

Par ailleurs, un pion cylindrique à section circulaire 63 est monté à travers les plaques 61 et 62 selon un axe parallèle à l'axe Y₂-Y'₂.

Une gâchette 70 est articulée sur un support 27 solidaire du tuyau 21. On note Y₃-Y'₃ l'axe d'articulation de la gâchette 70, cet axe étant parallèle à l'axe Y₁-Y'₁.

La gâchette 70 est pourvue d'une entaille 71 que traverse le pion 63 et dans laquelle il peut se déplacer.

Le profil de cette entaille comprend une première partie conformée suivant un arc de cercle C₁ centré sur l'axe Y₃-Y'₃. En ce sens, la partie 71a est en forme d'arc de cercle. L'entaille 71 comprend également une seconde partie 71b avec laquelle communique la partie 71a et qui s'étend selon une direction A-A' globalement perpendiculaire à la partie 71a dans la zone de jonction entre ces parties. Le fond de la partie 71b forme un siège 71c dans lequel peut être retenu le pion 63.

La gâchette 70 est également pourvue, sur sa face 70₁ visible aux figures 1 à 5, d'une gorge 72 qui comprend une première partie 72a₁ conformée globalement suivant un arc de cercle C₂ centré sur l'axe Y₃-Y'₃, ainsi qu'une seconde partie 72b₁ en forme de L qui communique avec la partie 72a₁. Un pion 46₁ est monté sur la plaque 41 et s'étend, selon un axe Y₄-Y'₄ parallèle à l'axe Y₁-Y'₁, vers la gorge 72₁. Le pion 46₁ est destiné à coulisser dans la gorge 72₁.

Sur sa face opposée 70₂ visible à la figure 6, la gâchette 70 est pourvue d'une seconde gorge 72₂ de même géométrie que la gorge 72₁, avec une partie en arc de cercle 72_{b2} et une partie en L 72ₐ₂. La plaque 42 porte un pion 46₂ destiné à coulisser dans la gorge 72₂.

Le fonctionnement est le suivant :

Lorsque le pistolet 1 est accroché sur l'embout 4, comme expliqué ci-dessus, le nez 32 de la tige 30 est poussé dans le sens de la flèche F₃ à la figure 3, ce qui a pour effet de faire coulisser la tige 30 dans le logement 31, dans le sens de cette flèche, un déplacement correspondant de l'extrémité 34 étant obtenu. Ce déplacement a pour effet de faire basculer le basculeur 40, autour de l'axe Y₁-Y'₁ dans le sens de la flèche F₄, au point que les talons 44 et 45 viennent en appui contre les plaques 61 et 62, ce qui induit un pivotement du levier 60 dans le sens trigonométrique à la figure 3. L'effort d'appui des talons 44 et 45 sur le levier 60 est représenté par la flèche F₅ à la figure 3, alors que le pivotement de ce levier est représenté par la flèche F₆. Du fait du pivotement du levier 60, le pion 63 qui, dans la configuration de la figure 1 est engagé dans la partie 71a de la rainure 71, est déplacé vers la partie 71b en direction du siège 71c.

Dans cette configuration, si l'utilisateur exerce sur la gâchette 70 un effort F₇ dirigé vers la partie formant poignée 28 du corps 20, la gâchette exerce, par le bord avant 71b₁ de la partie 71b et sur le pion 63 porté par le levier 60, un effort F₈ de traction résultant dans un effort de traction correspondant F₉ sur le clapet, cet effort ayant pour effet de décoller le clapet 50 du convergent 22a. Ceci permet un écoulement E de fluide sous pression depuis sa source 3 vers le réservoir 7 relié à l'embout 4.

Si l'on relâche la gâchette 70, le ressort 29 repousse le clapet 50 vers son siège 22a.

Un dispositif 80 est prévu pour un blocage temporaire de la gâchette 70 dans la configuration de la figure 5. Ce dispositif comprend un bras 81 articulé sur le corps 20 autour d'un axe Y₅-Y'₅ parallèle à l'axe Y₁-Y'₁ et une navette 82 montée coulissante sur le bras 81 et retenue en position grâce à une vis 83.

Lorsque la gâchette 70 est soumise à l'effort F₇, elle déplace la navette 82 dans le sens de la flèche F₁₀ à la figure 5, de sorte qu'elle se bloque contre un épaulement radial externe 81a du bras 81. Lorsqu'il convient de stopper l'écoulement E, un effort supplémentaire F'₇, de même sens que l'effort F₇ mais d'intensité supérieure, peut être exercé, ce qui a pour effet d'amener, par une sur-course, la navette 82 en butée contre la tête de la vis 83 puis de faire basculer le bras 81 dans le sens de la flèche F₁₁, à l'encontre d'un effort élastique exercé par un ressort 84. L'extrémité 73 de la gâchette 70 est alors libérée par rapport au bras 81, la gâchette 70 pouvant alors revenir vers la position de la figure 3.

Ainsi, lorsque le pistolet 1 est accroché sur l'embout 4, l'écoulement de fluide peut être commandé grâce à la gâchette 70.

Si l'effort F₇ est exercé sur la poignée 70 dans la configuration de la figure 1, le pion 63 coulisse dans la partie 71a de l'entaille 71 sans qu'un effort de traction ne soit transmis au levier 60, de telle sorte que le clapet 50 demeure en appui contre son siège formé par le convergent 22a. Dans cette configuration, le bord 71a₁ de la partie 71a le plus proche de l'axe Y₃-Y'₃ définit, pour l'essentiel, le trajet de coulissement du pion 63.

Ainsi, les parties actives de l'entaille 71 sont les bords 71a₁ et 71b₁ qui sont définis par le profil d'une partie pleine 74 de la gâchette 70.

Ainsi, il n'est pas possible de manoeuvrer le clapet 50 tant que la liaison cinématique entre la gâchette 70 et le clapet n'est pas rendue active par le déplacement du levier 60 vers sa position dans laquelle le pion 63 est engagé dans la partie 71b de l'entaille 71.

Un ressort de torsion 90 est disposé autour du pion 64 constituant l'axe physique d'articulation entre l'extrémité 52 du clapet 50 et les plaques 61 et 62 du levier 60, de telle sorte que l'extrémité 91 de ce ressort exerce sur le levier 60 un effort F₁₂ tendant à ramener le levier 60 vers sa position de la figure 1.

Entre outre, la coopération des pions 46₁ et 46₂ et des gorges 72₁ et 72₂ interdit une séparation du pistolet 1 et de l'embout 4 lorsque le clapet 50 est décollé du convergent 22a. En effet, lorsque le pion 63 coulisse dans la partie 71a de l'entaille 71, les pions 46₁ et 46₂ peuvent coulisser dans les parties 72a₁ et 72a₂ des gorges 72₁ et 72₂. En revanche, lorsque les talons 44 et 45 repoussent le levier 60, comme représenté par la flèche F₅ à la figure 3, le basculement F₄ du basculeur 40 a pour effet d'amener les pions 46₁ et 46₂ dans les parties 72b₁ et 72b₂ des entailles 72₁ et 72₂. Ensuite, du fait du déplacement de la gâchette 70 sous l'effet de l'effort F₇, les pions 46₁ et 46₂ coulissent chacun le long d'une surface latérale 72c₁, respectivement 72c₂, des entailles 72₁ et 72₂. Les pions 46₁ et 46₂ sont alors en appui contre les surfaces 72c₁ et 72c₂, de telle sorte que le basculeur 40 ne peut plus basculer autour de l'axe Y₁-Y'₁ dans un sens opposé à la flèche F₄.

Le basculeur 40 étant ainsi verrouillé par sa coopération avec les surfaces 72c₁ et 72c₂ dans une configuration abaissée de ses pions 46₁ et 46₂, il exerce sur la tige 30 un effort de traction F₁₃ qui a pour effet de plaquer fermement une surface 33a délimitant l'encoche 33 contre une surface 25c de la bague 25.

La surface 33a est inclinée d'un angle α égal à environ 45° par rapport à un axe longitudinal X₁-X'₁ de la tige 30 qui est parallèle à l'axe X-X'. La surface 25c est, quant à elle, inclinée du même angle α par rapport à l'axe X-X', les axes X₁-X'₁ et X-X' étant parallèles entre eux.

L'effort F₁₃ est ainsi transmis à la bague 25 sous la forme d'un effort F₁₄ de même direction et de même sens que l'effort F₁, cet effort maintenant fermement la bague 25 en engagement dans la gorge 11.

Ainsi, il n'est pas possible de retirer le pistolet 1 de l'embout 4 tant que les pions 46₁ et 46₂ demeurent respectivement en appui contre les surfaces 72c₁ et 72c₂, c'est-à-dire tant qu'il est possible de manoeuvrer le clapet 50 grâce à la gâchette 70.

On note que les clapets 8 et 50 sont en appui surfacique l'un contre l'autre, ce qui contribue à l'étanchéité de l'accouplement réalisé entre les éléments 1 et 4. On note également que le clapet 8 est repoussé vers l'aval sous l'effet de la pression du fluide circulant dans le tuyau 21 et dans le coude 22.

L'invention a été décrite en référence à son utilisation dans une installation d'alimentation en GPL d'un véhicule automobile qui est particulièrement avantageuse. Un pistolet conforme à l'invention peut cependant être utilisé dans d'autres types d'installation d'alimentation en fluide sous pression dans lesquelles un degré de sécurité élevé est recherché.

L'invention a été représentée avec des leviers ou basculeurs 40 et 60 formés de deux plaques prenant en chape les parties 34 ou 52 avec lesquelles elles coopèrent. Des leviers formés d'une seule pièce peuvent être envisagés.

L'invention a été représentée avec une entaille 71 et des gorges 72₁ et 72₂, elle peut cependant être mise en oeuvre avec une gâchette pourvue d'une entaille de géométrie équivalente à la place des gorges et/ou avec des gorges à la place de l'entaille. Les gorges éventuelles peuvent être ménagées sur une seule face de la gâchette 70. La géométrie des gorges et entailles n'est pas limitée à celle représentée sur les figures. En pratique, les parties fonctionnelles de ces gorges sont essentiellement le siège 71c et les surfaces d'appui 72c₁ et 72c₂. Les autres parties de ces gorges sont des dégagements destinés à permettre le déplacement des pions 46₁, 46₂ et 63, ces dégagements pouvant avoir des formes variées.

L'invention a été représentée avec une entaille 71 inscrite dans la gâchette 70 et ayant une largeur globalement constante qui est adaptée au diamètre du pion 63 pour permettre son guidage. En variante, deux gorges peuvent être ménagées de part et d'autre de la gâchette 70 pour recevoir des doigts portés par le levier 60. Selon une autre variante, les première et seconde parties 71a et 71b précitées peuvent être formée par une découpe ménagée autour d'une porte pleine analogue à la partie 74, cette découpe pouvant déboucher sur le bord avant de la gâchette 70.

Dans tous les cas, le profil de la découpe, entaille ou gorge prévue sur la gâchette pour recevoir l'élément solidaire du levier permet d'obtenir les deux configuration « folle » et « active » de la gâchette.

De la même manière, les gorges 72₁ et 72₂ peuvent être remplacées par une découpe ou entaille qui traverse la gâchette 70. Là encore, le profil de cette gorge, découpe ou entaille, qui est défini notamment par les surface 72c₁ et 72c₂ qui jouxtent une languette centrale 75, permet d'obtenir le fonctionnement sécurité recherché.

## Revendications

1. Pistolet de remplissage d'un contenant (7) avec un fluide sous pression, ledit pistolet étant pourvu de moyens (25) d'accrochage sur un embout (4) raccordé audit contenant, d'un clapet commandé (50), apte à obturer sélectivement un conduit (21, 22) d'écoulement du fluide, et d'un capteur (30) de détection de l'accrochage dudit pistolet sur un embout (4), ledit capteur étant apte, en fonction dudit accrochage, à rendre active une liaison cinématique (52, 60, 63, 71) entre un organe de commande (70) et ledit clapet (50), ladite liaison permettant, en configuration active, de déplacer ledit clapet d'une position où il obture ledit conduit (21, 22) vers une position où il laisse libre un passage (E) pour ledit fluide dans ledit conduit, alors que, en configuration non active de ladite liaison, le clapet ne peut pas être actionné au moyen dudit organe de commande, ladite liaison cinématique comprenant un levier (60) articulé sur ledit clapet (50), entre une première position (fig. 1) où il n'est pas déplaçable par ledit organe de commande (70) et une seconde position (fig. 3, 5) où il peut être déplacé par ledit organe de commande en entraînant ledit clapet, ledit capteur (30) étant apte à déplacer ledit levier de ladite première position vers ladite seconde position, **caractérisé en ce que** ledit organe de commande est une gâchette (70) articulée sur le pistolet (1) et pourvue d'au moins une découpe, entaille (71) ou gorge dont le profil forme une première partie (71a) apte à recevoir un élément (63) solidaire dudit levier (60), sans interaction notable entre ledit levier (60) et ladite gâchette (70), alors qu'une seconde partie (71b) dudit profil a une géométrie différente (A-A') de celle de ladite première partie et la prolonge, ledit élément (63) étant apte à coulisser selon le profil de la première partie (71a) lorsque ledit levier (60) est dans sa première position et à coopérer avec le profil de ladite seconde partie (71b, 71c) lorsque ledit levier (60) est dans sa seconde position, de telle sorte qu'il permet la transmission d'un effort (F₈) entre ladite gâchette et ledit levier.

2. Pistolet selon la revendication 1, **caractérisé en ce que** ladite découpe, entaille (71) ou gorge est inscrite dans ladite gâchette (70) et présente une largeur sensiblement constante permettant un guidage dudit élément (63) en appui sur l'un ou l'autre de ses bords.

3. Pistolet selon l'une des revendications précédentes, **caractérisé en ce que** ladite première partie (71a) est conformée globalement suivant un arc de cercle (C₁) centré sur un axe (Y₃-Y'₃) d'articulation de ladite gâchette (70).

4. Pistolet selon l'une des revendications précédentes, **caractérisé en ce que** ladite seconde partie (71b) s'étend selon une direction (A-A') globalement perpendiculaire à ladite première partie (71a) dans la zone de jonction entre ces parties (71a, 71b) et forme un siège (71c) de retenue dudit élément (63) solidaire dudit levier (60).

5. Pistolet selon l'une des revendications précédentes, **caractérisé en ce qu'**il comprend des moyens (90) de rappel élastique (F₁₂) dudit levier (60) vers une position dans laquelle ledit élément est engagé dans la première partie (71a) de ladite gorge ou entaille (71).

6. Pistolet selon l'une des revendications précédentes, **caractérisé en ce qu'**il comprend des moyens (30, 40) de verrouillage desdits moyens d'accrochage (25) en configuration d'accrochage dudit pistolet (1) sur un embout (4), lesdits moyens de verrouillage étant aptes à verrouiller lesdits moyens d'accrochage en fonction de la configuration de ladite liaison cinématique.

7. Pistolet selon la revendication 6, **caractérisé en ce que** lesdits moyens de verrouillage comprennent un basculeur (40) articulé sur ledit capteur (30) qui est rigide, ledit basculeur étant apte à exercer sur ledit capteur un effort (F₁₃) transmis par ledit capteur auxdits moyens d'accrochage (25) et résultant (F₁₄) dans leur verrouillage.

8. Pistolet selon la revendication 7, **caractérisé en ce que** lesdits moyens d'accrochage comprennent une bague (25) apte à entourer un embout (4) et à s'engager partiellement dans une gorge périphérique (11) dudit embout, ladite bague étant pourvue d'une surface (25c) inclinée par rapport à un axe central (X-X') de ladite bague, ladite surface étant apte à venir en appui contre une surface (33a) dudit capteur (30) inclinée par rapport à une direction (X₁-X'₁) de coulissement (F₃) dudit capteur, la transmission dudit effort (F₁₃, F₁₄) dudit capteur vers ladite bague ayant lieu par appui entre lesdites surfaces.

9. Pistolet selon l'une des revendications 7 ou 8, **caractérisé en ce que** ledit basculeur (40) est pourvu d'au moins un relief (46₁, 46₂) apte à coopérer avec un relief correspondant (72c₁, 72c₂) prévu sur ledit organe de commande (70), la coopération desdits reliefs maintenant ledit basculeur dans une position où il exerce ledit effort (F₁₃) sur ledit capteur (30).

10. Pistolet selon l'une des revendications 7 à 9, **caractérisé en ce que** ledit organe de commande est une gâchette (70) pourvue d'au moins une découpe, entaille ou gorge (72₁, 72₂) apte à recevoir un élément (46₁, 46₂) solidaire dudit basculeur (40), ladite découpe, entaille ou gorge comprenant une première partie (72a₁, 72a₂) apte à recevoir ledit élément sans interaction notable entre ledit basculeur (40) et ladite gâchette (70), et une seconde partie (72b₁, 72b₂) vers laquelle ledit élément (46₁, 46₂) est déplacé lorsque ladite liaison cinématique est rendue active, le positionnement dudit élément dans ladite seconde partie maintenant le basculeur (40) dans une position où, lorsque ladite gâchette est soumise à un effort d'actionnement (F₇) pour le déplacement dudit clapet (50), ledit basculeur exerce sur ledit capteur (30) ledit effort (F₁₃, F₁₄) transmis auxdits moyens d'accrochage (25).

11. Pistolet selon la revendication 10, **caractérisé en ce que** ladite première partie est conformée globalement suivant un arc de cercle (C₂) centré sur un axe (Y₃-Y'₃) d'articulation de ladite gâchette (70).

12. Installation (1-3) de remplissage d'un réservoir (7) d'un véhicule automobile (5) en gaz pur liquéfié, **caractérisée en ce qu'**elle comprend un pistolet (1) selon l'une des revendications précédentes.

## Patentansprüche

1. Pistole zum Füllen eines Behälters (7) mit einem unter Druck stehenden Fluid, wobei die Pistole mit Mitteln (25) zum Ankoppeln auf einen Ansatz (4), der mit dem Behälter verbunden ist, einem gesteuerten Ventil (50), das geeignet ist, selektiv einen Strömungskanal (21, 22) für das Fluid zu verschließen, und einem Fühler (30) zum Detektieren der Ankopplung der Pistole an dem Ansatz (4) versehen ist, wobei der Fühler geeignet ist, abhängig von der Ankopplung eine kinematische Verbindung (52, 60, 63, 71) zwischen einem Steuerorgan (70) und dem Ventil (50) zu aktivieren, und die Verbindung in aktivem Zustand das Ventil von einer Position, in der es den Kanal (21, 22) verschließt, in eine Position verschieben kann, in der es einen Durchgang (E) in dem Kanal für das Fluid freilässt, während im nicht aktiven Zustand der Verbindung das Ventil nicht mittels des Steuerorgans betätigt werden kann, wobei die kinematische Verbindung einen an dem Ventil (50) angelenkten Hebel (60) umfasst, der zwischen einer ersten Position (Fig. 1), in der er nicht durch das Steuerorgan (70) verschiebbar ist, und einer zweiten Position (Fig. 3, 5), in der er durch das Steuerorgan unter Mitnahme des Ventils verschiebbar ist, beweglich ist, wobei der Fühler (30) geeignet ist, den Hebel von der ersten Position in die zweite Position zu bringen, **dadurch gekennzeichnet, dass** das Steuerorgan ein an der Pistole (1) angelenkter Abzug (70) ist, der mit mindestens einem Einschnitt, einem Schlitz (71) oder einer Nut versehen ist, dessen bzw. deren Profil einen ersten Bereich (71a) bildet, der ein fest mit dem Hebel (60) verbundenes Element (63) ohne merkbare Wechselwirkung zwischen dem Hebel (60) und dem Abzug (70) bildet, während ein zweiter Bereich (71b) des Profils eine zu der des ersten Bereichs unterschiedliche Geometrie (A-A') aufweist und ihn verlängert, wobei das Element (63) geeignet ist, entsprechend dem Profil des ersten Bereichs (71a) zu gleiten, wenn der Hebel (60) in seiner ersten Position ist und mit dem Profil des zweiten Bereichs (71b, 71c) zusammenzuarbeiten, wenn der Hebel (60) in seiner zweiten Position ist, derart, dass es eine Übertragung einer Kraft (F₈) zwischen dem Abzug und dem Hebel gestattet.

2. Pistole nach Anspruch 1, **dadurch gekennzeichnet, dass** der Einschnitt, der Schlitz (71) oder die Nut in dem Abzug (70) einbeschrieben ist, und eine im Wesentlichen konstante Breite aufweist, die eine Führung des Elements (63) in Abstützung auf dem einen oder dem anderen seiner (ihrer) Ränder gestattet.

3. Pistole nach einem der vorhergehenden Ansprüche, **dadurch gekennzeichnet, dass** der erste Bereich (71a) im Ganzen gesehen entsprechend einem Kreisbogen (C₁) ausgeformt ist, der auf die Achse (Y₃-Y'₃) der Anlenkung des Abzuges (70) zentriert ist.

4. Pistole nach einem der vorhergehenden Ansprüche, **dadurch gekennzeichnet, dass** der zweite Bereich (71b) sich entsprechend einer im Wesentlichen senkrechten Richtung (A-A') zu dem ersten Bereich (71a) in der Verbindungszone zwischen diesen Bereichen (71a, 71b) erstreckt und einen Rückhaltesitz (71c) für das fest mit dem Hebel (60) verbundenen Element (63) bildet.

5. Pistole nach einem der vorhergehenden Ansprüche, **dadurch gekennzeichnet, dass** sie elastische (F₁₂) Rückstellmittel (90) des Hebels (60) in eine Position umfasst, in der das Element in den ersten Bereich (71a) der Nut oder des Schlitzes (71) eingreift.

6. Pistole nach einem der vorhergehenden Ansprüche, **dadurch gekennzeichnet, dass** sie Mittel (30, 40) zum Verriegeln der Ankoppelmittel (25) im Ankoppelzustand der Pistole (1) auf dem Ansatz (4) umfasst, wobei die Verriegelungsmittel geeignet sind, die Ankoppelmittel in Abhängigkeit vom Zustand der kinematischen Verbindung zu verriegeln.

7. Pistole nach Anspruch 6, **dadurch gekennzeichnet, dass** die Verriegelungsmittel einen Kipphebel (40) umfassen, der an dem starren Fühler (30) angelenkt ist, wobei der Kipphebel geeignet ist, auf den Fühler eine Kraft (F₁₃) auszuüben, die von dem Fühler auf die Ankoppelmittel (25) übertragen wird und in ihrer Verriegelung resultiert (F₁₄).

8. Pistole nach Anspruch 7, **dadurch gekennzeichnet, dass** die Ankoppelmittel einen Ring (25) umfassen, der geeignet ist, einen Ansatz (4) zu umgreifen und teilweise in eine Umfangsnut (11) des Ansatzes einzugreifen, wobei der Ring mit einer in Bezug auf eine Mittelachse (X-X') des Rings geneigten Fläche (25c) versehen ist, wobei die Fläche geeignet ist, in Abstützung gegen eine Fläche (33a) des Fühlers (30) zu kommen, die in Bezug auf eine Gleitrichtung (X₁-X'₁) (F₃) des Fühlers geneigt ist, wobei die Übertragung der Kraft (F₁₃, F₁₄) des Fühlers auf den Ring durch Abstützung zwischen den Flächen stattfinden.

9. Pistole nach einem der Ansprüche 7 oder 8, **dadurch gekennzeichnet, dass** der Kipphebel (40) mit mindestens einem Relief (46₁, 46₂) versehen ist, das geeignet ist, mit einem entsprechenden Relief (72c₁, 72c₂) zusammenzuarbeiten, das auf dem Steuerorgan (70) vorgesehen ist, wobei die Zusammenarbeit der zwei Reliefs den Kipphebel in einer Position hält, in der er die Kraft (F₁₃) auf den Fühler (30) ausübt.

10. Pistole nach einem der Ansprüche 7 bis 9, **dadurch gekennzeichnet, dass** das Steuerorgan ein Abzug (70) ist, der mit mindestens einem Einschnitt, einem Schlitz oder einer Nut (72₁, 72₂) versehen ist, der (die) geeignet ist, ein fest mit dem Kipphebel (40) verbundenes Element (46₁, 46₂) aufzunehmen, wobei der Einschnitt, der Schlitz oder die Nut einen ersten Bereich (72a₁, 72a₂), der geeignet ist, das Element ohne merkbare Wechselwirkung zwischen dem Kipphebel (40) und dem Abzug (70) aufzunehmen, und einen zweiten Bereich (72b₁, 72b₂) umfasst, zu dem das Element (46₁, 46₂) verschoben wird, wenn die kinematische Verbindung aktiv gemacht wird, wobei die Positionierung des Elements in dem zweiten Bereich den Kipphebel (40) in einer Position hält, in der der Kipphebel die auf die Ankoppelmittel (25) übertragene Kraft (F₁₃, F₁₄) auf den Fühler (30) ausübt, wenn der Abzug einer Betätigungskraft (F₇) für die Verschiebung des Ventils (50) unterworfen wird.

11. Pistole nach Anspruch 10, **dadurch gekennzeichnet, dass** der erste Bereich im Ganzen gesehen entsprechend einem Kreisbogen (C₂) ausgeformt ist, der auf die Achse (Y₃-Y'₃) der Anlenkung des Abzuges (70) zentriert ist.

12. Anlage (1 - 3) zum Füllen eines Behälters (7) eines Kraftfahrzeuges (5) mit verflüssigtem reinem Gas, **dadurch gekennzeichnet, dass** sie eine Pistole (1) nach einem der vorhergehenden Ansprüche umfasst.

## Claims

1. A nozzle for filling a container (7) with a pressurised fluid, said nozzle being provided with means (25) of securing it to an adapter (4) connected to said container, a servo valve (50) capable of selectively closing off a fluid flow duct (21, 22), and a sensor (30) for detecting securing of said nozzle to an adapter (4), said sensor being capable, as a function of said securing, of enabling a kinematic linkage (52, 60, 63, 71) between a control member (70) and said valve (50), said linkage making it possible, in enabled configuration, to displace said valve from a position in which it closes off said duct (21, 22) to a position in which it leaves free a passage (E) for said fluid in said duct, while, in the disabled configuration of said linkage, the valve cannot be actuated by means of said control member, said kinematic linkage comprising a lever (60) articulated to said valve (50), between a first position (Fig. 1), in which it is not displaceable by said control member (70), and a second position (Figs. 3, 5) in which it may be displaced by said control member, so driving said valve, said sensor (30) being capable of displacing said lever from said first position to said second position, **characterised in that** said control member is a trigger (7) articulated to the nozzle (1) and provided with at least one slot, notch (71) or groove, the profile of which forms a first part (71a) capable of receiving an element (63) integral with said lever (60), without significant interaction between said lever (60) and said trigger (70), while a second part (71b) of said profile has a different geometry (A-A') from that of said first part and extends it, said element (63) being capable of sliding along the profile of the first part (71a) when said lever (60) is in its first position and of cooperating with the profile of said second part (71b, 71c) when said lever (60) is in its second position, in such a way that it enables transmission of a force (F₈) between said trigger and said lever.

2. A nozzle according to claim 1, **characterised in that** said slot, notch (71) or groove is cut into said trigger (70) and exhibits a substantially constant width allowing said element (63) to be guided bearing against one or other of its edges.

3. A nozzle according to either one of the preceding claims, **characterised in that** said first part (71a) is shaped overall as an arc of a circle (C₁) centred on an axis (Y₃-Y'₃) of articulation of said trigger (70).

4. A nozzle according to any one of the preceding claims, **characterised in that** said second part (71b) extends in a direction (A-A') which overall is perpendicular to said first part (71a) in the zone where said parts (71a, 71b) join and forms a retaining seat (71c) for said element (63) integral with said lever (60).

5. A nozzle according to any one of the preceding claims, **characterised in that** it comprises means (90) for resilient return (F₁₂) of said lever (60) to a position in which said element is engaged in the first part (71a) of said groove or notch (71).

6. A nozzle according to any one of the preceding claims, **characterised in that** it comprises means (30, 40) of locking said securing means (25) in a configuration in which said nozzle (1) is secured to an adapter (4), said locking means being capable of locking said securing means as a function of the configuration of said kinematic linkage.

7. A nozzle according to claim 6, **characterised in that** said locking means comprise a rocker (40) articulated to said sensor (30) which is rigid, said rocker being capable of exerting on said sensor a force (F₁₃) transmitted by said sensor to said securing means (25) and resulting (F₁₄) in locking thereof.

8. A nozzle according to claim 7, **characterised in that** said securing means comprise a ring (25) capable of surrounding an adapter (4) and engaging partially in a peripheral groove (11) in said adapter, said ring being provided with a surface (25c) inclined relative to a central axis (X-X') of said ring, said surface being capable of coming to rest against a surface (33a) of said sensor (30) inclined relative to a direction (X₁-X'₁) of slide (F₃) of said sensor, the transmission of said force (F₁₃, F₁₄) from said sensor to said ring taking place by bearing between said surfaces.

9. A nozzle according to either one of claims 7 or 8, **characterised in that** said rocker (40) is provided with at least one raised portion (46₁, 46₂) capable of cooperating with a corresponding raised portion (72c₁, 72c₂) provided on said control member (70), cooperation between said raised portions holding said rocker in a position in which it exerts said force (F₁₃) on said sensor (30).

10. A nozzle according to any one of claims 7 to 9, **characterised in that** said control member is a trigger (70) provided with at least one slot, notch or groove (72₁, 72₂) capable of receiving an element (46₁, 46₂) integral with said rocker (40), said slot, notch or groove comprising a first part (72a₁, 72a₂) capable of receiving said element without significant interaction between said rocker (40) and said trigger (70), and a second part (72b₁, 72b₂) towards which said element (46₁, 46₂) is displaced when said kinematic linkage is enabled, positioning of said element in said second part holding the rocker (40) in a position in which, when said trigger is subjected to an actuating force (F₇) for displacement of said valve (50), said rocker exerts on said sensor (30) said force (F₁₃, F₁₄) transmitted to said securing means (25).

11. A nozzle according to claim 10, **characterised in that** said first part is shaped overall as an arc of a circle (C₂) centred on an axis (Y₃-Y'₃) of articulation of said trigger (70).

12. An installation (1-3) for filling a tank (7) in an automotive vehicle (5) with pure liquefied gas, **characterised in that** it comprises a nozzle (1) according to any one of the preceding claims.
